# EUROPÄISCHE PATENTSCHRIFT

(11) **EP 0 775 629 B1**
(45) Veröffentlichungstag und Bekanntmachung des Hinweises auf die Patenterteilung: **25.08.1999**
(21) Anmeldenummer: 96118342.3
(22) Anmeldetag: 15.11.1996
(51) Int. Cl.: B63G 7/02

(54) **Verfahren zur Bekämpfung von Seeminen**
Sea-minesweeping
Méthode pour le dragage des mines marines

(30) Priorität: 24.11.1995 DE 19543757
(43) Veröffentlichungstag der Anmeldung: 28.05.1997
(73) Patentinhaber: Diehl Stiftung & Co., 90478 Nürnberg (DE)
(72) Erfinder: Schleicher, Ulrich, 91217 Hersbruck (DE)
(74) Vertreter: Hofmann, Gerhard, Dipl.-Ing. Patentassessor

(56) Entgegenhaltungen:
- EP-A- 0 494 092
- DE-A- 3 626 434

## Beschreibung

Die Erfindung bezieht sich auf ein Verfahren zur Bekämpfung von Seeminen nach dem Oberbegriff des Anspruchs 1.

Schiffe werden durch Minen, wie Treibminen - speziell in Küstennähe - stark gefährdet. Minenräumfahrzeuge stehen im akuten Fall nicht zur Verfügung. Deshalb benötigen Schiffe eine eigene Abwehrwaffe. Bislang gibt es noch keine effektive Lösung. Der Einsatz von Kanonen wird durch die Relativbewegung des Schiffes in Bezug auf die Mine sowie durch das Abtauchen und durch das Verdecken der Mine durch Wellen sehr erschwert.

Bekannt ist durch die DE-A1-42 33 444 eine Einrichtung zum Außer-Gefecht-Setzen einer Seemine. Ein ferngesteuertes Trägerfahrzeug weist eine Vernichtungsladung auf Damit werden sowohl Ankertauminen als auch eingesandete Minen bekämpft. Zur Bekämpftung von Treibminen ist diese Einrichtung nicht geeignet und auch zu teuer.

Der Erfindung liegt die Aufgabe zugrunde, ein Verfahren zur Bekämpfung von Seeminen vorzuschlagen, das kostengünstig, sicher und von jedermann handhabbar ist.

Die Erfindung löst diese Aufgabe entsprechend den kennzeichnenden Merkmalen des Anspruchs 1.

Vorteilhafte Weiterbildungen der Erfindung sind den Unteransprüchen zu entnehmen. Erfindungsgemäß wird eine Seemine nur bekämpft, wenn sie vom Abschußort aus, wie Schiff, indirekt oder direkt gesehen wird.

Aus einem Abschußrohr, das auf der Schulter eines Schützen oder auf einem kardanisch aufgehängten Gestell liegt, wird ein Geschoß in die Nähe der Mine geschossen. Das Rohr, das Bestandteil dieser Waffe ist, ist entsprechend großkalibrig. Das eingesetzte Waffenprinzip - Minenfaust genannt - entspricht dem einer Panzerfaust, d. h., der Abschuß ist nahezu rückstoßfrei und kann - wie bereits beschrieben - von einer Person sicher abgeschossen werden. Dabei ist der Abschußort sekundär, d. h., dies kann zum Beispiel ein Schiff oder auch ein Schlauchboot sein.

Nachdem das Geschoß das Rohr verlassen hat und in das Wasser eingetaucht ist, wird die Umhüllung von dem Geschoß abgetrennt und ein Schlauchboot aufgeblasen. Unter dem Schlauchboot hängt ein Gefechtskopf mit einer Wirkladung.

Der Gefechtskopf hat aus Gewichtsgründen keine Stahlhülle; er ist sprengstoffverdämmt und sitzt in einer Kunststoffhülle. In der Kunststoffhülle ist heckseitig ein Antriebsagregat eingeschäumt. Der Gefechtskopf besitzt einen Abstandszünder, der bei Aufschlag an einer Treibmine eine stachel- oder projektilbildende Hohlladung zündet. Der Hohlladungsstachel bzw. das Hohlladungsprojektil durchdringen die Hülle der Treibmine und zünden deren Sprengladung.

In einer anderen Ausführungsform ist ein splitterbildender Gefechtskopf mit einer splitterbildenden Stahlhülle in einem Ausstoßbehälter gelagert. Der Ausstoßbehälter hängt unterhalb des Schlauchbootes.
Ein Annäherungszünder zündet eine Ausstoßladung. Der Gefechtskopf tritt aus dem Ausstoßbehälter, durchschlägt die Hülle der Treibmine als Ganzes. Der Gefechtskopf detoniert im Innern der Treibmine. Die Splitter und der detonierende Sprengstoff des Gefechtskopfes führen zur Explosion der Treibmine.

Das Boot trägt zum besseren Erkennen seiner Ausrichtung verschieden farbige Positionslichter. Wenigstens ein Positionslicht ist dem Zünder des Gefechtskopfes zugeordnet. Damit wird das Schlauchboot bis zum Aufschlag des Zünders des Gefechtskopfes an der Mine visuell gesteuert.

Das Boot wird entweder ferngesteuert per Funk oder Draht und zwar entweder direkt vom Schützen oder über Monitor und Drohne. Andererseits ist das Boot auch in einen autonomen Zustand zu versetzen, indem es mit entsprechenden Sensoren, wie Infrarot, Mikrowellensensor, Echolot, Magnetsensor oder Videokamera ausgestattet ist.

Ausführungsbeispiele der Erfindung sind in der Zeichnung dargestellt.

Es zeigen:
- Fig. 1 - 3: Phasenbilder mit dem Abschuß eines Behälters bis zum Aufblasen eines Schlauchbootes,
- Fig. 4, 5: in schematischer Darstellung eine bereits aktivierte Einrichtung zur Bekämpfung einer Seemine,
- Fig. 6: ein splitterbildendes Geschoß für die Einrichtung nach Fig. 5 und
- Fig. 7: einen Querschnitt VII - VII nach Fig. 6.

Nach Fig. 1 erfolgt von einem Wasserfahrzeug 1 aus ein Abschuß eines Behälters 2 durch einen Schützen 3 mittels eines Abschußrohres 4 bzw. mittels einer Minenfaust 4.1 in die Nähe einer gesichteten Treibmine 5.

Nach dem Wassereintritt 6 werden nach Fig. 2 die Hüllenteile 15 sowie die Ogive 16 abgelöst, beispielsweise durch einen im Behälter 2 untergebrachten Gasgenerator, der nicht näher bezeichnet ist.

Dieser Gasgenerator bläst dann nach Fig. 3 das Schlauchboot auf und aktiviert einen Empfänger 17 mit Antenne 18. Wenn das Schlauchboot 20 entsprechend dem Pfeil 10 aufgetaucht ist, kann sofort mit der Bekämpfung der Treibmine 5 begonnen werden.

Das Schlauchboot 20 (Fig. 4) weist unterhalb seines Bodens 21 eine Bekämpfungs-und Antriebseinheit 19 auf Diese besteht aus einem, über Halterungen 22 befestigten Gefechtskopf 25 mit Thermalbatterie und integrierter Sicherungs- und Zündeinrichtung 26 und aus einem Elektromotor 27 mit einer schwenkbaren Schraube 28. Bei nicht schwenkbarer Schraube 28 sind Ruder 29 vorgesehen.

Der Gefechtskopf 25 besitzt stirnseitig einen Abstandszünder 30 und eine strahlbildende Hohlladung 31 mit entsprechender, nicht gezeichneter Sicherungs- und Zündeinrichtung.

Per Funk wird das Schlauchboot 20 an die Treibmine 5 gefahren. Zur Orientierung und Ausrichtung des Schlauchbootes 20 in Bezug auf die Treibmine 5 dienen dem Gefechtskopf 25 zugeordnete, verschieden farbige Positionslichter 23, 24. Das Positionslicht 23 ist direkt über der Hohlladung 31 bzw. dem Aufschlagzünder 30 angeordnet, während das Positionslicht 24 der Schraube 28 zugeordnet ist.

Die Hohlladung 31 wird bei Aufschlag an der Mine 5 an der Stelle 32 durch den Abstandszünder 30 initiiert. Ein Hohlladungsstrahl 33 penetriert eine Hülle 7 der Treibmine 5 und zündet den darin gelagerten Sprengstoff 8.

Anstelle der zu Fig. 4 beschriebenen Hohlladung 31 weist nach Fig. 5 ein Gefechtskopf 50 einer Bekämpfüngs- und Antriebseinheit 19 in einem Ausstoßbehälter 51 mit Ausstoßladung 52 mit integrierter Zündeinrichtung 54 eine Splitterladung 35 mit einem Aufschlagzünder 36 und Wirkladung 37 auf. Der Ausstoßbehälter 51 ist durch eine auftrennbare Folie 53 wasserdicht verschlossen. Nach Fig. 6 ist eine Zünd- und Sicherungseinrichtung für die Wirkladung 37 mit 38 bezeichnet. Bogenförmige Abschnitte 41, entsprechend dem DE-B1-34 01 249, bewirken bei Detonation der Wirkladung 37 Schneidladungseffekte, die den Sprengstoff 8 der Treibmine 5 zusammen mit der Blastwirkung (Detonationsschwadendruck) initiieren, oder - falls die Treibmine 5 inert ist - die Treibmine 5 mechanisch zerstören und versenken. - Der Sprengstoff 8 der Treibmine 5 kann seine Funktionsfähigkeit durch Umwelteinflüsse verloren haben. -

Um die Trefferwahrscheinlichkeit der Splitterladung 35 wesentlich zu erhöhen, liegen die kreisförmig angeordneten bogenförmigen Abschnitte 41 in dreifach gestaffelter Anordnung 42 vor. Die Anordnung kann auch einfach oder mehrfach sein.

Das Schlauchboot 20 wird bis zum Ansprechen des Annäherungs-Zünders 36 an der Treibmine 5 gefahren. Dieser Zünder 36 kann auch als Abstandszünder 30 mit

Aufschlagfunktion und/oder aufgrund anderer Kriterien arbeiten, z. B. Echolot oder Magnet.
Der Zünder 36 aktiviert die Zündeinrichtung 54. Diese initiiert die Ausstoßladung 52. Dadurch wird der Gefechtskopf 50 mit großer Energie ausgetrieben und durchschlägt die Hülle 7 der Treibmine 5. Hierbei hat der Gefechtskopf 50 die notwendige Anlaufstrecke 55 damit seine Geschwindigkeit größer ist als die Penetrationsgeschwindigkeit. Entsprechend einer voreingestellten Zeitverzögerung detoniert der Gefechtskopf 50 in der Treibmine 5. Der durchgehende, zentrale Zündkanal 43 in der Wirkladung 37 gewährleistet eine optimale Splitterwirkung. Die hochenergetischen Splitter 41 und/oder die Blast-Wirkung der Wirkladung 37 des Gefechtskopfes 50 initiieren den Sprengstoff 8 der Treibmine 5 und zerstören diese.

In Friedenszeiten ist bei der geforderten Räumentfernung von ca. 1000 m ein Detektieren der Mine quasi parallel zur Wasseroberfläche 9 praktisch ausgeschlossen. Dem ist dadurch abzuhelfen, daß ein Zeppelin" (aufblasbare Drohne mit Propeller und Elektro-Motor) gefesselt dem Schiff 1 vorausfliegt . Der Zeppelin" sensiert mit einer hochauflösenden Video-Kamera die Wasseroberfläche. Die Information wird über die Fesselleine des Zeppelins" - über die auch die Energie vom Schiff zum Elektro-Motor geleitet wird - auf einen Monitor auf dem Schiff 1 übertragen.

Ist die Treibmine 5 detektiert, so wird mit der Minenfaust 4.1 des Schlauchboot 20 in die Nähe der Treibmine 5 geschossen und dann, überwacht durch den Monitor, zum Ziel geführt.

Da alle Komponenten relativ langsam arbeiten, sogar warten können, ist das erfolgreiche Bekämpfen der Treibmine 5 sehr wahrscheinlich.
Wenn der Zeppelin" aus mehreren separaten Gaszellen aufgebaut ist, übersteht er Treffer von Splittern 41 der Minendetonation ohne Absturz, besonders wenn er self-sealing"-Wandmaterial besitzt.

Anstelle einer Funkfernsteuerung des Schlauchbootes 20 ist auch eine Steuerung über eine Fesselleine möglich.

## Patentansprüche

1. Verfahren zur Bekämpfung von Seeminen (5) mittels eines Trägerfahrzeugs (20) und einer daran angeordneten Munition (25),
dadurch gekennzeichnet,
daß von einem Abschußgestell (4) ein Behälter (2), enthaltend ein gefaltetes Schlauchboot (20) mit Antrieb (26 bis 28) und Gefechtskopf (25) in die Nähe der gesichteten Seemine (5) geschossen wird,
der Behälter (2) das Schlauchboot (20) freigibt oder auswirft,
das Schlauchboot (20) durch einen Gasgenerator aufgeblasen und der Antrieb (26 - 28) aktiviert wird,
das Schlauchboot (20) durch einen Schützen (3) direkt oder indirekt oder auch autonom die Seemine (5) anläuft, und
daß der Gefechtskopf (25, 50) in unmittelbarer Nähe der Seemine (5) oder direkt an der Seemine (5) durch Aufschlag oder in ihrem Inneren gezündet wird.

2. Verfahren nach Anspruch 1,
dadurch gekennzeichnet,
daß der Gefechtskopf (25, 50) nur durch Aufschlag des Zünders (30, 36) an der Mine (5) gezündet wird.

3. Verfahren nach Anspruch 1,
dadurch gekennzeichnet,
daß die Mine (5) durch einen Hohlladungsstrahl (33) des Gefechtskopfes (25) zerstört wird.

4. Verfahren nach Anspruch 1,
dadurch gekennzeichnet,
daß aus einem Ausstoßbehälter (51) der Gefechtskopf (50) ausgestoßen wird, der Gefechtskopf (50) in die Mine (5) eindringt und den Sprengstoff (8) der Mine (5) durch große und schnelle Splitter (35, 4.1) und/oder Blastwirkung initiiert bzw. bei inertem Sprengstoff (8) der Mine (5) deren Schwimmfähigkeit durch Aufreißen der Hülle (7) aufhebt.

5. Minenfaust zur Durchführung des Verfahrens nach den Ansprüchen 1 - 4,
dadurch gekennzeichnet,
daß ein abschießbare Behälter (2) ein aufblasbares Schlauchboot (20) mit Funkfernsteuerung (17, 18) mit verschieden farbigen Positionslichtern (23, 24) auf dem Schlauchboot (20) und eine projektilseitig angeordnete Bekämpfungs-und
Antriebseinheit (19) enthält.

6. Minenfaust nach Anspruch 5,
dadurch gekennzeichnet,
daß die Bekämpfungs- und Antriebseinheit (19) aus einem Gefechtskopf (25, 50) mit Aufschlagzünder (30) und/oder Annäherungszünder (36), einem Energieblock (26) und einem steuerbaren Antriebsmotor (27) mit Antrieb (28) enthält.

7. Minenfaust nach Anspruch 6,
dadurch gekennzeichnet,
daß der Gefechtskopf (25, 50) eine Hohlladung (31) aufweist oder als splitterbildendes, aus einem Ausstoßbehälter (51) abschießbares Geschoß (49) ausgebildet ist.

## Claims

1. Method of combating sea mines (5) by means of a carrier vehicle (20) and ammunition (25) provided thereon,
characterized in that
a container (2), containing a folded rubber dinghy (20) with a drive unit (26 to 28) and a warhead (25), is fired from a launching frame (4) into the vicinity of the sea mine (5) which has been sighted,
the container (2) releases or ejects the rubber dinghy (20),
the rubber dinghy (20) is inflated by a gas generator and the drive unit (26 - 28) is activated,
the rubber dinghy (20) approaches the sea mine (5) either directly or indirectly through a gunner (3) or it can also approach it autonomously and
the warhead (25, 50) is detonated in the direct vicinity of the sea mine (5) or directly on the sea mine (5) as a result of impact or inside it.

2. Method according to Claim 1,
characterized in that
the warhead (25, 50) is only detonated as a result of impact of the fuse (30, 36) on the mine (5).

3. Method according to Claim 1,
characterized in that
the mine (5) is destroyed by a hollow-charge jet (33) of the warhead (25).

4. Method according to Claim 1,
characterized in that
the warhead (50) is ejected from an ejector container (51), the warhead (50) penetrates the mine (5) and initiates the explosive (8) of the mine (5) by large high-speed fragments (35, 41) and/or blast effect or in the case of inert explosive (8) of the mine (5) destroys its floating capability by ripping open the casing (7).

5. Anti-mine missile launcher for implementing the method according to Claims 1 - 4,
characterized in that
a launchable container (2) contains an inflatable rubber dinghy (20) with radio control (17, 18) with different-coloured navigation lights (23, 24) on the rubber dinghy (20) and a combat and drive unit (19) located on the missile side.

6. Anti-mine missile launcher according to Claim 5,
characterized in that
the combat and drive unit (19) comprises a warhead (25, 50) with percussion fuse (30) and/or proximity fuse (36), a power block (26) and a controllable driving motor (27) with drive (28).

7. Anti-mine missile launcher according to Claim 6,
characterized in that
the warhead (25, 50) comprises a hollow charge (31) or is constructed as a fragment-forming missile (49) which can be fired from an ejector container (51).

## Revendications

1. Procédé de lutte contre des mines marines (5) au moyen d'un véhicule porteur (20) et d'une munition (25) placée sur celui-ci, caractérisé en ce qu'un conteneur (2), contenant un canot pneumatique (20) plié avec dispositif de propulsion (26 à 28) et tête de combat (25), est lancé à partir d'un affût de lancement (4), à proximité de la mine marine (5) repérée, en ce que le conteneur (2) libère ou éjecte le canot pneumatique (20), en ce que le canot pneumatique (20) est gonflé par un générateur de gaz et le dispositif de propulsion (26 à 28) est activé, en ce que le canot pneumatique (20) approche la mine marine (5) par un tireur (3), directement ou indirectement ou encore de manière autonome et en ce que la tête de combat (25, 20) est allumée à proximité immédiate de la mine marine (5) ou directement sur la mine marine (5) par percussion ou à l'intérieur de celle-ci.

2. Procédé selon la revendication 1, caractérisé en ce que la tête de combat (25, 50), n'est allumée que par percussion du détonateur (30, 36) sur la mine (5).

3. Procédé selon la revendication 1, caractérisé en ce que la mie (5) est détruite par un jet de charge creuse (33) de la tête de combat (25).

4. Procédé selon la revendication 1, caractérisé en ce que la tête de combat (50) est éjectée d'un récipient éjecteur (51), la tête de combat pénètre dans la mine (5) et initie l'explosif (8) de la mine (5) par des éclats (35, 4.1) grands et rapides et/ou par effet de soufflage ou, dans le cas d'un explosif (8) inerte de la mine (5), elle supprime sa flottabilité en arrachant l'enveloppe (7).

5. Lanceur de munitions anti-mines pour la mise en oeuvre du procédé selon les revendications 1 à 4, caractérisé en ce qu'un conteneur (2) pouvant être lancé contient un canot pneumatique (20) gonflable avec télécommande radio (17, 18) avec différents feux de position (23, 24) colorés sur le canot pneumatique (20) et une unité de combat et de propulsion (19) disposée côté projectile.

6. Lanceur de munitions anti-mines selon la revendication 5, caractérisé en ce que l'unité de combat et de propulsion (19) est constituée d'une tête de combat (25, 50) avec détonateur à percussion (30) et/ou détonateur de proximité (36), d'un bloc énergétique (26) et d'un moteur de propulsion (27) commandable avec dispositif propulseur (28).

7. Lanceur de munitions anti-mins selon la revendication 6, caractérisé en ce que la tête de combat (25, 50) présente une charge creuse (31) ou est réalisée en tant que projectile (49) formant des éclats, pouvant être mis à feu à partir d'un récipient éjecteur (51).
